# EUROPÄISCHE PATENTSCHRIFT

(11) **EP 0 770 481 B1**
(45) Veröffentlichungstag und Bekanntmachung des Hinweises auf die Patenterteilung: **23.06.1999**
(21) Anmeldenummer: 96113120.8
(22) Anmeldetag: 16.08.1996
(51) Int. Cl.: B41F 13/30

(54) **Vorrichtung zum Verfahren von auf in Schlittenführungen verschieblichen und Wellen lagernden Schlitten**
Device for adjusting a carriage slidable in guides and bearing shafts
Dispositif pour déplacer un chariot déplaçable sur des guidages et portant des arbres

(30) Priorität: 27.10.1995 DE 19540149
(43) Veröffentlichungstag der Anmeldung: 02.05.1997
(73) Patentinhaber: Windmöller & Hölscher, D-49525 Lengerich (DE)
(72) Erfinder: Feldkämper, Richard, 49525 Lengerich (DE); Simon, Helmut, 49525 Lengerich (DE)

(56) Entgegenhaltungen:
- EP-A- 0 438 716
- DE-C- 494 413
- US-A- 1 451 726
- US-A- 2 405 795

## Beschreibung

Die Erfindung betrifft eine Vorrichtung zum Verfahren von zwei auf in Schlittenführungen verschieblichen und Wellen lagernden Schlitten, vorzugsweise zum Verfahren der Lagerböcke von Druckzylindern und Raster- bzw. Farbauftragswalzen eines Druckwerks, mittels Spindeltrieben.

Bei einer aus DE-43 08 711 A1 bekannten Vorrichtung dieser Art sind in dem ersten Schlitten zwei als Zahnriemenscheiben ausgebildete Spindelmuttern parallel zueinander und frei drehbar und die in diese eingeschraubten Spindeln frei drehbar und feststellbar einmal in dem Maschinengestell und zum anderen in dem zweiten Schlitten gelagert, wobei in dem ersten Schlitten eine von einem Motor antreibbare und durch eine Feststelleinrichtung fixierbare Antriebsriemenscheibe gelagert ist, die einen endlosen, die als Zahnriemenscheiben ausgebildeten Spindelmuttern antreibenden Zahnriemen antreibt. Mit dieser bekannten Vorrichtung lassen sich der Druckzylinderschlitten und der Rasterwalzenschlitten einer Flexodruckmaschine in der Weise relativ zu dem Maschinengestell verfahren, daß der Rasterwalzenschlitten sich relativ zu dem Gestell mit der doppelten Geschwindigkeit des Druckzylinderschlittens bewegt. Dadurch kann in einfacher Weise ein Druckzylinderwechsel vorgenommen werden, wobei bei dem Anstellen der Walzen im Druckbetrieb diese eine Lage zueinander annehmen, bei der der Druckzylinder den Gegendruckzylinder und die Rasterwalze den Druckzylinder berührt. Die bekannte Vorrichtung ist sowohl in ihrem Aufbau als auch ihrer Steuerung verhältnismäßig aufwendig.

Aufgabe der Erfindung ist es daher, eine einfachere Vorrichtung der eingangs angegebenen Art zu schaffen, die sowohl in ihrer Konstruktion als auch ihrer Steuerung weniger aufwendig ist.

Erfindungsgemäß wird diese Aufgabe bei einer Vorrichtung der eingangs angegebenen Art dadurch gelöst, daß eine Spindel mit zwei Gewindeabschnitten mit Links- und Rechtsgewinden gleicher Steigung versehen und mit ihrem vorderen Endbereich drehbar, aber in axialer Richtung unverschieblich in dem vorderen Schlitten gelagert ist und daß der erste Gewindeabschnitt in eine an der Schlittenführung oder einem Gestell gehalterte erste Spindelmutter und der zweite Gewindeabschnitt zwischen dem ersten Gewindeabschnitt und dem vorderen Schlitten in eine an dem hinteren Schlitten befestigte zweite Spindelmutter eingeschraubt ist.

Wird die erfindungsgemäße Vorrichtung als Spindelantrieb für den oder die Druckzylinderschlitten und Rasterwalzenschlitten einer Flexodruckmaschine benutzt, lassen sich die Schlitten derart verfahren, daß sich der Rasterwalzenschlitten mit der doppelten Geschwindigkeit des Druckwalzenschlittens bewegt. Die Schlitten lassen sich somit schnell und einfach in Stellungen verfahren, in denen der Druckzylinder gegen einen anderen Druckzylinder auch unterschiedlichen Formats ausgetauscht werden kann. Zweckmäßigerweise sind die Schlitten in einer gemeinsamen Schlittenführung hintereinander geführt. Die erfindungsgemäße Vorrichtung kann aber auch zum Verfahren von Schlitten verwendet werden, von denen ein erster in einer gestellfesten Schlittenführung und der andere Schlitten in einer Schlittenführung des ersten Schlittens geführt ist.

Mit besonderem Vorteil läßt sich die erfindungsgemäße Vorrichtung bei sog. Vorsatzdruckwerken verwenden, also für Druckwerke, die beispielsweise einer Papiersackherstellungsanlage vorgeschaltet sind und die zu Papiersäcken zu verarbeitende Papierbahnen mit einem Einfarbendruck oder einem mehrfarbigen Druck versehen. An ein derartiges Vorsatzdruckwerk sind nur geringere Anforderungen hinsichtlich der Präzision zu stellen, so daß die erfindungsgemäße Vorrichtung mit besonderem Vorteil eingesetzt werden kann.

Nach einer bevorzugten Ausführungsform ist vorgesehen, daß die erste Spindelmutter drehbar, aber axial unverschieblich in der Schlittenführung gelagert und mit einem Zahnrad oder einer verzahnten Scheibe versehen ist, die über einen Antrieb verdrehbar ist. Erfolgt nach dieser Ausführungsform der Antrieb der Spindel nicht durch Verdrehen der Spindel selbst, sondern durch Verdrehen der ersten Spindelmutter, werden die beiden Schlitten, bzw. der Druckzylinderschlitten der Rasterwalzenschlitten, gemeinsam verschoben, ohne relativ zueinander eine Bewegung auszuführen. Auf diese Weise können im Druckbetrieb die Walzen an den Gegendruckzylinder angestellt und von diesem wegbewegt werden.

Zweckmäßigerweise besteht der Antrieb aus einer eine Zahnriemenscheibe tragenden Welle, wobei die Zahnriemenscheibe mit der verzahnten Scheibe durch einen endlosen Zahnriementrieb in Antriebsverbindung steht.

Die Spindel und die Welle können mit besonderen Antrieben, beispielsweise Getriebemotoren, versehen sein. Nach einer einfachen Ausführungsform ist vorgesehen, daß die Antriebseinrichtungen aus Handrädern bestehen.

Ein Ausführungsbeispiel der Erfindung wird nachstehend anhand der Zeichnung näher erläutert, in deren einziger Figur eine Seitenansicht der auf Konsolen des Gestells einer Flexodruckmaschine verschieblich gelagerten Druck- und Rasterwalzenschlitten, teilweise im Schnitt, schematisch dargestellt ist.

In einem Lagerbock 1 des nicht näher dargestellten Druckmaschinengestells ist in üblicher Weise der Gegendruckzylinder 2 gelagert. Der Gegendruckzylinder 2 ist in der dargestellten Weise von einer zu bedruckenden Papierbahn teilweise umschlungen, die über die im Druckmaschinengestell gelagerten Zuführungs- und Abführungswalzen 4, 5 läuft.

Das Druckmaschinengestell ist mit nach links und nach rechts auskragenden Konsolen 6, 7 versehen, die jeweils mit einer Schlittenführung versehen sind, auf denen die die Druckzylinder und Farbauftragszylinder lagernden Schlitten verfahrbar sind.

Die Art des Antriebs der den Druckzylinder und den Farbauftragszylinder lagernden Schlitten wird nun anhand der rechten Konsole 6 näher erläutert.

In dem als verfahrbaren Schlitten ausgebildeten vorderen Lagerbock 8 ist der Klischee- oder Druckzylinder 9 in üblicher Weise gelagert. In einer Bohrung des Lagerbocks 8 ist das vordere Ende der Spindel 10 über Wälzlager 11 drehbar, aber axial unverschieblich, gelagert. Die Spindel 10 ist im Abstand voneinander mit Gewindeabschnitten 12, 13 mit Links- und Rechtsgewinde mit gleicher Steigung versehen. Der äußere Gewindeabschnitt 13 ist in eine Spindelmutter 14 eingeschraubt, die frei drehbar, aber axial unverschieblich, über Wälzlager 15 in einem aufragenden, fest mit der Konsole 6 verbundenen Träger (20) gelagert ist. Der Gewindeabschnitt 12, der sich auf der Spindel 10 zwischen dem Gewindeabschnitt 13 und dem vorderen Ende befindet, ist in eine Spindelmutter 16 eingeschraubt, die fest mit dem als Schlitten ausgebildeten Lagerbock 17 verbunden ist, in dem in üblicher Weise der Farbauftrags- oder Rasterwalzenzylinder 18 gelagert ist. Die Gewindebohrung der Spindelmutter 16 fluchtet mit einer Bohrung 19 des Lagerbocks 17, die die Spindel 10 durchsetzt.

Die in dem aufragenden Träger 20 frei drehbar gelagerte Spindelmutter 14 ist an ihrem äußeren Umfang mit einer Zahnriemenscheibe 21 versehen. In dem aufragenden Träger ist eine Welle 22 drehbar gelagert, die in der dargestellten Weise eine Zahnriemenscheibe 23 trägt. Über die Zahnriemenscheiben 21, 23 läuft der endlose Zahnriementrieb 24. Auf die äußeren Enden der Spindel 10 und der Welle 22 sind Handräder bildende Knaufe 25, 26 aufgesetzt, über die sich die Spindel 10 bzw. die Welle 22 verdrehen lassen.

Der Zahnriementrieb ist derart selbsthemmend, daß er die Spindelmutter 14 undrehbar hält, wenn die Welle 22 nicht über den Knauf 26 verdreht wird.

Wird die Spindel 10 über den Handknauf 25 gedreht, lassen sich der Druckzylinder 9 an den Gegendruckzylinder 2 und der Farbauftragszylinder 18 an den Druckzylinder 9 anstellen. Der Antrieb ist derart aufeinander abgestimmt, daß der Farbauftragszylinder 18 den Druckzylinder 9 gerade dann berührt, wenn der Druckzylinder 9 an den Gegendruckzylinder 2 angestellt ist.

Wird die Spindel 10 über den Knauf 25 in der Gegenrichtung gedreht, werden sowohl der Druckzylinder 9 von dem Gegendruckzylinder 1 und der Farbauftragszylinder 18 von dem Druckzylinder 9 abgefahren und zwar jeweils mit gleicher Geschwindigkeit bzw. um gleiche Strecken, weil sich relativ zu dem Gegendruckzylinder 2 der Farbauftragszylinder 18 mit der doppelten Geschwindigkeit wie der Druckzylinder 9 bewegt.

Wird bei stillstehender Spindel die Welle 22 über den Knauf 26 gedreht, wird über den Zahnriementrieb die Spindelmutter 14 gedreht, so daß die Böcke 8, 17 des Druckzylinders 9 und des Farbauftragszylinders 18 gemeinsam ohne Relativbewegung zueinander verfahren werden können.

Auf der links hin auskragenden Druckmaschinenkonsole 7 sind der Druckzylinder 9' und der Farbauftragszylinder 18' in ihren ebenfalls als Schlitten ausgebildeten Lagerböcken in entsprechender Weise verfahrbar. Die Antriebe der den Druckzylinder und den Farbauftragszylinder lagernden Böcke sind in gleicher Weise ausgebildet, wie es anhand der rechten Konsole 6 beschrieben worden ist.

Das Druckwerk der linken Seite ist mit einem kleinen Druckzylinder 9' und das Druckwerk der rechten Seite mit einem großen Druckzylinder 9 versehen.

## Patentansprüche

1. Vorrichtung zum Verfahren von zwei auf in Schlittenführungen verschieblichen und Wellen lagernden Schlitten, vorzugsweise zum Verfahren der Lagerböcke von Druckzylindern und Raster- bzw. Farbauftragswalzen eines Druckwerks, mittels Spindeltrieben,
**dadurch gekennzeichnet,**
daß eine Spindel (10) mit zwei Gewindeabschnitten (12, 13) mit Links- und Rechtsgewinden gleicher Steigung versehen und mit ihrem vorderen Endbereich drehbar, aber in axialer Richtung unverschieblich, in dem vorderen Schlitten (8) gelagert ist und daß der erste Gewindeabschnitt (13) in eine an der Schlittenführung (6) oder einem Gestell gehalterte erste Spindelmutter (14) und der zweite Gewindeabschnitt (12) zwischen dem ersten Gewindeabschnitt (13) und dem vorderen Schlitten (8) in eine an dem hinteren Schlitten (17) befestigte zweite Spindelmutter (16) eingeschraubt ist.

2. Vorrichtung nach Anspruch 1, dadurch gekennzeichnet, daß die erste Spindelmutter (14) drehbar, aber axial unverschieblich an der Schlittenführung bzw. dem Gestell gelagert und mit einem Zahnrad oder einer verzahnten Scheibe (21) versehen ist, die über einen Antrieb verdrehbar ist.

3. Vorrichtung nach Anspruch 1 oder 2, dadurch gekennzeichnet, daß der Antrieb aus einer eine Zahnriemenscheibe (23) tragenden Welle (22) besteht und daß die Zahnriemenscheibe (23) mit der verzahnten Scheibe (21) durch einen endlosen Zahnriemen (24) in Antriebsverbindung steht.

4. Vorrichtung nach einem der Ansprüche 1 bis 3, dadurch gekennzeichnet, daß die Spindel (10) und die Welle (22) mit Antriebseinrichtungen versehen sind.

5. Vorrichtung nach einem der Ansprüche 1 bis 4, dadurch gekennzeichnet, daß die Antriebseinrichtungen aus Handrädern (25, 26) bestehen.

## Claims

1. Device for adjusting two carriages which are displaceable on or in carriage guides and bear shafts, preferably for adjusting the bearing blocks of impression cylinders and engraved or forme-inking rollers of a printing unit, by means of spindle drives, characterized in that a spindle (10) is provided with two threaded portions (12, 13) with left-hand and right-hand threads of the same lead and is mounted in the front carriage (8) in such a way that it can be rotated by its front end region but is undisplaceable in the axial direction, and in that the first threaded portion (13) is screwed into a first spindle nut (14) which is secured on the carriage guide (6) or a frame, and the second threaded portion (12), between the first threaded portion (13) and the front carriage (8), is screwed into a second spindle nut (16) which is fastened on the rear carriage (17).

2. Device according to Claim 1, characterized in that the first spindle nut (14) is mounted on the carriage guide or the frame in such a way that it can be rotated but is undisplaceable in the axial direction, and is provided with a gearwheel or a toothed pulley (21) which can be rotated by means of a drive.

3. Device according to Claim 1 or 2, characterized in that the drive comprises a shaft (22) carrying a toothed-belt pulley (23); and in that the toothed-belt pulley (23) is in drive connection with the toothed pulley (21) by means of an endless toothed belt (24).

4. Device according to one of Claims 1 to 3, characterized in that the spindle (10) and the shaft (32) are provided with drive devices.

5. Device according to one of Claims 1 to 4, characterized in that the drive devices comprise hand wheels (25, 26).

## Revendications

1. Dispositif pour déplacer deux chariots déplaçables dans des guidages de chariot et logeant des arbres, de préférence pour déplacer les paliers de cylindres d'impression et de rouleaux anilox respectivement d'encrage d'un groupe imprimeur, au moyen de commandes à broche,
caractérisé en ce
qu'une broche (10) est pourvue de deux tronçons filetés (12, 13) avec des filets gauche et droit de même pas et est logée avec sa zone d'extrémité avant de manière tournante mais non déplaçable dans la direction axiale dans le chariot avant (8) et en ce que le premier tronçon fileté (13) est vissé dans un premier écrou de broche (14) retenu au guidage de chariot (6) ou à un châssis et que le deuxième tronçon fileté (12) est vissé entre le premier tronçon fileté (13) et le chariot avant (8) dans un deuxième écrou de broche (16) fixé au chariot arrière (17).

2. Dispositif selon la revendication 1, caractérisé en ce que le premier écrou de broche (14) est logé de manière tournante mais non déplaçable axialement au guidage de chariot respectivement au châssis et est pourvu d'une roue dentée ou d'un disque denté (21) qui peut être entraîné en rotation par une commande.

3. Dispositif selon la revendication 1 ou 2, caractérisé en ce que la commande est constituée d'un arbre (22) portant un disque à courroie dentée (23), et que le disque à courroie dentée (23) est en liaison d'entraînement avec le disque denté (21) par une courroie dentée sans fin (24).

4. Dispositif selon l'une des revendications 1 à 3, caractérisé en ce que la broche (10) et l'arbre (22) sont pourvus de dispositifs d'entraînement.

5. Dispositif selon l'une des revendications 1 à 4, caractérisé en ce que les installations d'entraînement sont constituées de roues a main (25, 26).
